# EUROPÄISCHE PATENTSCHRIFT

(11) **EP 3 365 534 B1**
(45) Veröffentlichungstag und Bekanntmachung des Hinweises auf die Patenterteilung: **11.12.2019**
(21) Anmeldenummer: 16785471.0
(22) Anmeldetag: 24.10.2016
(51) Int. Cl.: F01K 7/08, F01K 7/22, F01K 7/38, F01K 7/44, F22D 1/28

(54) **VERFAHREN ZUR SPEISEWASSERVORWÄRMUNG EINES DAMPFERZEUGERS EINES KRAFTWERKS UND DAMPFKRAFTWERK ZUR DURCHFÜHRUNG DES VERFAHRENS**
METHOD FOR PREHEATING FEED WATER OF A STEAM GENERATOR OF A POWER PLANT, AND STEAM POWER PLANT FOR CARRYING OUT THE METHOD
PROCÉDÉ DE PRÉCHAUFFAGE D'EAU D'ALIMENTATION D'UNE CHAUDIÈRE À VAPEUR D'UNE CENTRALE ÉLECTRIQUE ET CENTRALE À VAPEUR POUR LA MISE EN OEUVRE DU PROCÉDÉ

(30) Priorität: 23.10.2015 DE 102015118098
(43) Veröffentlichungstag der Anmeldung: 29.08.2018
(73) Patentinhaber: Mitsubishi Hitachi Power Systems Europe GmbH, 47059 Duisburg (DE)
(72) Erfinder: DATCHEV, Datcho, 45359 Essen (DE)
(74) Vertreter: Viering, Jentschura & Partner mbB Patent- und Rechtsanwälte
(86) Internationale Anmeldenummer: PCT/EP2016/075509
(87) Internationale Veröffentlichungsnummer: WO 2017/068176

(56) Entgegenhaltungen:
- DE-C1- 4 432 960
- DE-C1- 4 447 044
- FR-A- 1 349 229
- NL-C- 17 151
- US-A- 3 163 991
- US-A- 3 277 651
- US-A1- 2005 150 227
- US-A1- 2012 272 649

## Beschreibung

Die Erfindung richtet sich auf ein Verfahren zum Betrieb eines Dampfkraftwerks während einer Start- und Anfahrphase eines Dampferzeugers mit angeschlossenem Wasser/Dampf-Kreislauf, wobei der Dampferzeuger eine Frischdampferzeugung ohne Zwischenüberhitzung oder eine Frischdampferzeugung mit einer nachgeschalteten Zwischenüberhitzung aufweist und der Wasser/Dampf-Kreislauf eine Hochdruckvorwärmung und einen Speisewasserbehälter umfasst sowie in dem Wasser/Dampf-Kreislauf mindestens ein mindestens eine Turbine umfassender Turbosatz angeordnet ist und der Hochdruckvorwärmung und dem Speisewasserbehälter des Wasser/Dampf-Kreislaufs eine dem Wasser/Dampf-Kreislauf zumindest während der jeweiligen Start- und Anfahrphase des Dampferzeugers mittels Hilfsbrennstoffen erzeugten Hilfsdampf zuführende Hilfsdampfschiene zugeordnet ist.

Weiterhin richtet sich die Erfindung auf ein Dampfkraftwerk mit einem Dampferzeuger mit angeschlossenem Wasser/Dampf-Kreislauf zur Durchführung eines solchen Verfahrens, das einen Dampferzeuger mit einer Frischdampferzeugung ohne Zwischenüberhitzung oder einen Dampferzeuger mit einer Frischdampferzeugung mit einer nachgeschalteten Zwischenüberhitzung aufweist, wobei der Wasser/Dampf-Kreislauf eine Hochdruckvorwärmung und einen Speisewasserbehälter umfasst sowie in dem Wasser/Dampf-Kreislauf mindestens ein mindestens eine Turbine umfassender Turbosatz angeordnet ist und der Hochdruckvorwärmung und dem Speisewasserbehälter des Wasser/Dampf-Kreislaufs eine dem Wasser/Dampf-Kreislauf zumindest während einer jeweiligen Start- und Anfahrphase des Dampferzeugers Hilfsdampf zuführende Hilfsdampfschiene zugeordnet ist, wobei der in der Hilfsdampfschiene geführte Hilfsdampf mittels eines Hilfsdampferzeugers erzeugt wird.

Die Nutzung der Kondensationswärme des bei der Dampferzeugung im Dampferzeuger eines Dampfkraftwerkes entstehenden Dampfes zur Vorwärmung des bei einem solchen Dampferzeuger im zugeordneten Wasser/Dampf-Kreislauf geführten Speisewassers für den Dampferzeuger ist allgemein bekannt und wird beispielsweise während des Dampferzeugungsbetriebes in der Hochdruck-Vorwärmstrecke des an den Dampferzeuger angeschlossenen Wasser/Dampf-Kreislaufes eingesetzt. Bei den aus der Praxis bekannten Anlagen ist allerdings nur eine begrenzte Vorwärmung des Speisewassers während des Anfahrvorganges, dem sogenannte Start-up-Prozess einer Dampferzeugeranlage, möglich. Der größte Teil der während eines solchen Anfahrvorganges mit der Dampferzeugung entstehenden Wärme wird in der Regel nicht genutzt, sondern mit zusätzlichem Energieaufwand insbesondere im im Wasser/Dampf-Kreislauf angeordnetem Kondensator verworfen.

So ist z.B. aus der Praxis ein Dampferzeuger ohne Zwischenüberhitzung und mit einem Turbosatz bekannt, bei welchem im Dampferzeuger aus einem angeschlossenen Wasser/Dampf-Kreislauf zugeführtes Speisewasser während des Anfahrvorganges oder Start-up-Prozesses des Dampferzeugers in Frischdampf umgewandelt wird, der dann in der Leitung des Wasser/Dampf-Kreislaufes zu einem Turbosatz geführt wird. Solange der Frischdampf aber nicht die Anforderungen der Turbosatzes in Bezug auf die dort für den Betrieb der Turbine notwendigen Dampfparameter Druck, Temperatur und Massenstrom erfüllt, wird der Frischdampf über eine Bypass-Leitung, einer sogenannte Hochdruck-Umleitstation, an dem Turbosatz vorbei und in den ebenfalls im Wasser/Dampf-Kreislauf angeordneten Kondensator eingeleitet. Im Kondensator kühlt der Frischdampf ab und kondensiert. Dabei wird die gesamte Kondensationswärme mittels zusätzlichen Energieaufwands verworfen. Andererseits ist dem Wasser/Dampf-Kreislauf eine sogenannte Hilfsdampfschiene zugeordnet, mit welcher daran angeordnete Verbraucher, wie beispielsweise der im Wasser/Dampf-Kreislauf angeordnete Speisewasserbehälter mit der Erwärmung des Speisewassers dienendem Dampf und dem dadurch übertragenen Energieeintrag versorgt werden können. Der in der Hilfsdampfschiene geführte Hilfsdampf wird in der Regel mittels eines öl- oder gasgefeuerten Hilfsdampferzeugers erzeugt.

In ähnlicher Weise ist aus der Praxis auch ein Verfahren zur Dampferzeugung während eines Anfahrvorganges oder eines Start-up-Prozesses eines Dampferzeugers mit Zwischenüberhitzung des Dampfes und einem im zugeordneten Wasser/Dampf-Kreislauf angeordneten Turbosatz bekannt, der beispielsweise eine Hochdruckturbine und eine Mitteldruckturbine umfassen kann. Während des Anfahrvorganges oder eines Start-up-Prozesses wird in dem Dampferzeuger zunächst wieder Frischdampf erzeugt, der solange mittels einer Hochdruck-Umleitstation an der zugeordneten Hochdruckturbine vorbeigeleitet wird, bis er die für den Betrieb der Hochdruckturbine erforderlichen Dampfparameter in Bezug auf Druck, Temperatur und Massenstrom erreicht hat. Die Bypass-Leitung der Hochdruck-Umleitstation führt den an der Hochdruckturbine vorbeigeleiteten Frischdampf während dieser Zeit in die kalte Zwischenüberhitzer-Schiene des Wasser/Dampf-Kreislaufes, die den kalten Zwischenüberhitzerdampf einem im Dampferzeuger angeordneten Zwischenüberhitzer zuführt. In diesem Zwischenüberhitzer wird heißer Zwischenüberhitzerdampf erzeugt, der dann seinerseits der Mitteldruckturbine zugeführt wird. Allerdings wird auch hier der heiße Zwischenüberhitzerdampf solange mittels einer Niederdruck-Umleitstation mit zugeordneter Bypass-Leitung an der Mitteldruckturbine vorbei und dem Kondensator zugeführt, solange der heiße Zwischenüberhitzerdampf während des Anfahrvorganges und Start-up-Prozesses nicht die für den Betrieb der Mitteldruckturbine notwendigen Dampfparameter hinsichtlich Druck, Temperatur und Massenstrom erfüllt. Allerdings ist bei diesem Stand der Technik schon eine Nutzung des erzeugten kalten Zwischenüberhitzerdampfes dann vorgesehen, wenn die beim Anfahrvorgang erzeugte Frischdampfmenge ca. 15 % der ansonsten während des Betriebes üblicherweise erzeugten Frischdampfmenge erreicht hat. Ab Erreichen dieser Frischdampfmenge wird kalter Zwischenüberhitzerdampf sowohl einer dem Wasser/Dampf-Kreislauf zugeordneten Hilfsdampfschiene als auch der im Wasser/Dampf-Kreislauf angeordneten Hochdruckvorwärmung des Speisewassers zugeführt, so dass dadurch ein Teil des während des Anfahrvorganges des Dampferzeugers erzeugten Dampfes, und insbesondere dessen Energieinhalt, genutzt wird. Bei dem abgezweigten und der Hilfsdampfschiene sowie der Hochdruckvorwärmung zugeführten Dampfmenge handelt es sich allerdings nur um einen Teilstrom der der kalten Zwischenüberhitzerdampfmenge, so dass ein Großteil des produzierten Dampfes weiterhin dem Kondensator zugeführt sowie gekühlt wird und kondensiert. Dabei wird die gesamte Kondensationswärme mittels eines zusätzlichen Energieaufwandes verworfen. Bei dieser aus der Praxis bekannten Anlage lässt sich nur ein Teilstrom des erzeugten Dampfes der Hilfsdampfschiene und der Hochdruckvorwärmung zuordnen, da der restliche Dampf unbedingt den Dampferzeuger und hier die Rohre des Zwischenüberhitzer durchströmen muss, damit die Rohre nicht zu heiß, sondern durch das innenseitig strömende Medium während des Anfahrvorganges ausreichend gekühlt werden.

Nachteilig beim bekannten Stand der Technik ist es somit, dass ein Großteil der bei der Dampferzeugung erzeugten und im Dampf transportierten Wärmeenergie ungenutzt im Kondensator des Wasser/Dampf-Kreislaufes verworfen wird.

Dies macht sich insbesondere dann in Form eines hohen Verbrauches an Hilfsbrennstoffen für die Erzeugung von Hilfsdampf für die Hilfsdampfschiene bemerkbar, wenn ein Dampfkraftwerk häufiger derartige Anfahrphasen oder Start-up-Prozesse durchlaufen muss, wie dies in jüngerer Zeit aufgrund der Vorrangschaltung für die Einspeisung von erneuerbarer Energie in das öffentliche Stromnetz der Fall ist.

Ein gattungsgemäßes Verfahren und ein gattungsgemäßes Dampfkraftwerk sind aus der DE 44 47 044 C1 bekannt. Dieses Dokument offenbart ein Dampfkraftwerk, das einen Dampferzeuger mit einer Frischdampferzeugung und einer nachgeschalteten Zwischenüberhitzung aufweist. Während der Start- und Anfahrphase dieses Dampfkraftwerkes wird der aus einem Zwischenüberhitzer austretende heiße Zwischenüberhitzerdampf von Anfang an über eine Bypassleitung einer Niederdruckvorerwärmung zur Speisewasservorwärmung zugeführt. Sobald dann nach Ablauf einer gewissen Zeit genügend Dampf zur Verfügung steht, kann zudem eine Teildampfmenge des erzeugten Frischdampfes vor dem Zwischenüberhitzer abgezweigt und als Heizmedium einem Hochdruckvorerhitzer zur Speisewasservorwärmung zugeführt werden. Zudem ist vorgesehen, dass ein Teil des heißen Zwischenüberhitzerdampfes stromaufwärts eines im Wasser/Dampf-Kreislauf angeordneten Kondensators dem Wasser/Dampf-Kreislauf zugeführt wird. Aus der DE 44 32 960 C1 ist ein Dampfkraftwerk bekannt, bei dem beim Anfahren des Dampferzeugers der Dampf zum Teil oder vollständig unter Umgehung der Turbinenanlage der Kondensation zugeführt wird.

Aus der DE 43 21 619 A1 ist ein Dampfkraftwerk bekannt, das einen Dampferzeuger mit einer Frischdampferzeugung ohne Zwischenüberhitzung offenbart. Dem Dampferzeuger ist eine Hilfsdampfschiene zugeordnet, deren Dampf für eine Speisewasservorwärmung genutzt wird, indem dieser dem Speisewasserbehälter zur Vorwärmung und Entgasung des Speisewassers zugeführt wird. Das Hilfsdampfsystem wird von dem während der Start- und Anfahrphase des Dampfkraftwerkes erzeugten Frischdampf gespeist. Zur Weiterentwicklung eines solchen Dampfkraftwerkes schlägt die DE 196 54 499 A1 vor, den während der Start- und Anfahrphase des Dampfkraftwerkes entstehenden Frischdampf einem der Hilfsdampfschiene zugeordneten Anfahrentspanner zuzuführen, aus welchem heraus dann bei entsprechenden Dampfparametern die Hilfsdampfschiene gespeist wird.

Der Erfindung liegt daher die Aufgabe zugrunde, eine Lösung zu schaffen, die es ermöglicht, beim Anfahren eines der Stromerzeugung dienenden Dampfkraftwerks den Wärmeenergieinhalt des erzeugten Dampfes besser für eine Wärmerückintegration in den Wasser/Dampf-Kreislauf zur Speisewasservorwärmung zu nutzen sowie die beim Anfahren des Kraftwerkes entstehenden Wärmeenergieverluste weiter zu vermindern und den Anfahrvorgang zu verkürzen.

Bei einem Verfahren der eingangs näher bezeichneten Art wird diese Aufgabe erfindungsgemäß dadurch gelöst, dass während der Start- und Anfahrphase des Dampfkraftwerks bei einem Dampferzeuger ohne Zwischenüberhitzung aus im Wasser/Dampf-Kreislauf geführtem Speisewasser Frischdampf erzeugt und während eines Zeitraumes oder des jeweiligen Zeitraumes der Start- und Anfahrphase, in welcher der erzeugte Frischdampf die für einen Betrieb der im Wasser/Dampf-Kreislauf stromabwärts der Frischdampferzeugung angeordneten Turbine des Turbosatzes erforderlichen Dampfparameter nicht erfüllt, zunächst der im Dampferzeuger erzeugte Frischdampf unter Nutzung seines übertragbaren Wärmeenergieinhalts, insbesondere nahezu vollständig, einer Hochdruckvorwärmung oder der Hochdruckvorwärmung und der Hilfsdampfschiene zugeführt wird und dass während der Start- und Anfahrphase des Dampfkraftwerks bei einem Dampferzeuger mit Zwischenüberhitzung aus im Wasser/Dampf-Kreislauf geführtem Speisewasser Frischdampf und heißer Zwischenüberhitzerdampf erzeugt und während eines Zeitraumes oder des jeweiligen Zeitraumes der Start- und Anfahrphase, in welcher der erzeugte heiße Zwischenüberhitzerdampf die für einen Betrieb der im Wasser/Dampf-Kreislauf stromabwärts der heißen Zwischenüberhitzerdampf erzeugenden Zwischenüberhitzung angeordneten Turbine des Turbosatzes erforderlichen Dampfparameter nicht erfüllt, zunächst der im Dampferzeuger erzeugte heiße Zwischenüberhitzerdampf unter Nutzung seines übertragbaren Wärmeenergieinhalts, insbesondere nahezu vollständig, einer Hochdruckvorwärmung oder der Hochdruckvorwärmung und der Hilfsdampfschiene zugeführt wird.

Bei einem Dampfkraftwerk der eingangs näher bezeichneten Art wird diese Aufgabe erfindungsgemäß dadurch gelöst, dass der Dampferzeuger ohne Zwischenüberhitzung stromabwärts des Dampferzeugers und stromaufwärts einer mit Frischdampf beaufschlagbaren Turbine, insbesondere Hochdruckturbine, des Turbosatzes eine Frischdampf vom Wasser/Dampf-Kreislauf abzweigende und zu der Hilfsdampfschiene und der Hochdruckvorwärmung führende Start-up-Bypassleitungsverbindung aufweist und dass der Dampferzeuger mit heißen Zwischenüberhitzerdampf erzeugender Zwischenüberhitzung stromabwärts einer mit Frischdampf beaufschlagbaren Hochdruckturbine und dem den heißen Zwischenüberhitzerdampf erzeugenden Zwischenüberhitzer sowie stromaufwärts einer mit dem heißen Zwischenüberhitzerdampf beaufschlagbaren Turbine, insbesondere Mitteldruckturbine, des Turbosatzes eine heißen Zwischenüberhitzerdampf vom Wasser/Dampf-Kreislauf abzweigende und zu der Hilfsdampfschiene und der Hochdruckvorwärmung führende Start-up-Bypassleitungsverbindung aufweist.

Erfindungsgemäß ist also vorgesehen, dass der im Dampferzeuger erzeugte Frischdampf oder heiße Zwischenüberhitzerdampf nicht mehr einem Kondensator zugeführt oder nur teilweise genutzt, sondern insbesondere nahezu vollständig derart genutzt wird, dass sein übertragbarer Wärmeenergieinhalt an die Hochdruckvorwärmung oder die Hochdruckvorwärmung und die Hilfsdampfschiene übertragen und so an der Speisewasservorwärmung mittelbar oder unmittelbar dienende Vorrichtungen oder Einrichtungen und/oder an im Wasser/Dampf-Kreislauf und/oder an der Hilfsdampfschiene angeordnete Vorrichtungen oder Einrichtungen übertragen und so für eine Speisewasservorwärmung und/oder Dampfversorgung der Hilfsdampfschiene genutzt wird. Und zwar geschieht dies während des Anfahrvorganges und Start-up-Prozesses solange, wie der jeweils erzeugte Frischdampf und/oder der jeweils erzeugte Zwischenüberhitzerdampf noch nicht die notwendigen Dampfparameter in Bezug auf Druck, Temperatur und Dampfmassenstrom aufweist, die notwendig sind, um die dem jeweiligen Dampfzustand zugeordnete Turbine des im Wasser/Dampf-Kreislauf des Dampferzeugers angeordneten Turbosatzes betreiben zu können. Auf diese Weise wird der im Dampferzeuger beispielsweise durch die Verbrennung von fossilem Brennstoff erzeugte Wärmeenergieeintrag in den dort erzeugten Dampf, soweit er übertragbar ist, für eine Erwärmung des Speisewassers genutzt. Durch die Vorwärmung des Speisewassers wird der Brennstoffverbrauch im Dampferzeuger reduziert und wird zudem die Dauer des Anfahrvorganges und Start-up-Prozesses verkürzt. Zudem wird bei einer Einspeisung des erzeugten Frischdampfes oder heißen Zwischenüberhitzerdampfes in die Hilfsdampfschiene die noch notwendige Hilfsdampferzeugung durch öl- oder gasbefeuerte Hilfsdampferzeuger und hierdurch der Brennstoffverbrauch insgesamt reduziert. Von besonderem Vorteil ist es, dass die übertragbare Wärmeenergie des erzeugten Frischdampfs oder des erzeugten heißen Zwischenüberhitzerdampfes der Hochdruckvorwärmung zugeführt wird. Dies hat den Vorteil, dass im Vergleich zu einer Zuführung des heißen Zwischenüberhitzerdampfes zur Niederdruckvorwärmung in der Hochdruckvorwärmung sowohl der Speisewasserdruck als auch der Siedepunkt des Speisewassers höher liegen und durch die an dieser Stelle erfolgende Zuführung von heißem Zwischenüberhitzerdampf deutlich mehr Wärmeenergie in den Wasser/Dampf-Kreislauf zurückgeführt werden kann. Diese Maßnahme ist auch gegenüber der aus der DE 44 47 044 C1 bekannten Maßnahme, nach welcher eine Teilmenge des kalten Zwischenüberhitzerdampfes der Hochdruckvorerwärmung zugeführt wird, von Vorteil, da diese Teilmenge an kaltem Zwischenüberhitzerdampf erst zu einem späteren Zeitpunkt - ab ca. 15 % der Dampferzeugerlast - bereitgestellt werden kann. Zudem ist diese Maßnahme auf eine Teilmenge des erzeugten Dampfes beschränkt, da die Zwischenüberhitzerheizflächen der nachgeschalteten Zwischendampfüberhitzung durch den Dampf gekühlt werden müssen, wobei zudem der Dampferzeugerwirkungsgrad schlechter wird, da durch die Ableitung einer Teilmenge des kalten Zwischenüberhitzerdampfes die Rauchgastemperatur hinter den Zwischenüberhitzerheizflächen höher wird und dadurch die Abgastemperatur - was die Abfuhr von ungenutzter Wärmeenergie bedeutet - ansteigt.

Im Rahmen der vorliegenden Erfindung, welche durch Verfahrensanspruch 1 und Vorrichtungsanspruch 7 definiert ist, und der vorstehenden und nachstehenden Beschreibung soll also bei einem Dampferzeuger ohne Zwischenüberhitzung Frischdampf und bei einem Dampferzeuger mit Zwischenüberhitzung heißer Zwischenüberhitzerdampf der Hochdruckvorwärmung oder der Hochdruckvorwärmung und der Hilfsdampfschiene zugeführt werden. An der Hochdruckvorwärmung oder der Hilfsdampfschiene wird dann der in dem Frischdampf oder dem heißen Zwischenüberhitzerdampf vorhandene Wärmeenergieinhalt soweit möglich an die Hochdruckvorwärmung oder die Hilfsdampfschiene zur Nutzung überführt. Hierbei ist beabsichtigt, eine möglichst große Menge an Frischdampf oder heißem Zwischenüberhitzerdampf energetisch durch Nutzung der übertragbaren Wärmeinhalte einer Verwendung zuzuführen. Vorzugsweise würde man daher den Frischdampf oder den heißen Zwischenüberhitzerdampf vollständig der Hochdruckvorwärmung oder der Hilfsdampfschiene zur Nutzung der übertragbaren Wärmeenergieinhalten zuführen. Allerdings ist es so, dass bei allen Kraftwerken in Abhängigkeit von der Größe, der Bauweise und des jeweils aktuellen Temperaturzustandes des Turbosatzes des Kraftwerkes sowie der aktuellen Dampferzeugerlast zwischen 2 % bis 35 % der Frischdampf-Menge zur Vorwärmung des Turbosatzes und der dazugehörenden Rohrleitungen genutzt werden. Darüber hinaus können zur Vorwärmung des Turbosatzes neben der Frischdampfmenge auch heißer Zwischenüberhitzerdampf und Hilfsdampf Verwendung finden. Erfindungsgemäß ist daher vorgesehen, dass der bei dem jeweiligen Dampfkraftwerk erzeugte Frischdampf oder heiße Zwischenüberhitzerdampf natürlich ebenfalls auch zur Vorwärmung des Turbosatzes und der dazugehörigen Rohrleitungen Verwendung findet, aber - zumindest und insbesondere - der darüber hinausgehend erzeugte Frischdampf oder heiße Zwischenüberhitzerdampf mit dieser "Überschuss"-Teilmenge dann vollständig der Hochdruckvorwärmung oder der Hilfsdampfschiene zugeführt wird, sofern die Bypassleitungsverbindung diese Frischdampf- oder heiße Zwischenüberhitzerdampf-Menge vollständig aufnehmen kann. Erst dann, wenn die erzeugte Frischdampf- oder heiße Zwischenüberhitzerdampf-Menge größer als die für die Vorwärmung genutzte Menge und die Menge ist, die durch die Bypassleitungsverbindung aufgenommen werden kann, wird die jeweils verbleibende Überschussdampfmenge dem im Wasser/Dampf-Kreislauf angeordneten Kondensator zugeführt. In diesem vorstehend erläuterten Sinne ist im Zusammenhang mit der hier beschriebenen Erfindung die "insbesondere nahezu vollständige" Zuführung des Frischdampfes oder des heißen Zwischenüberhitzerdampfes zu der Hochdruckvorwärmung oder der Hochdruckvorwärmung und der Hilfsdampfschiene zu verstehen. Im gleichen Sinne wird dem Kondensator in dem Fall, dass die anstehende Frischdampf- oder heiße Zwischenüberhitzerdampf-Menge das jeweils aktuelle Aufnahme- und/oder Fördervermögen der Start-up-Bypassleitungsverbindung übersteigt, diese Dampfmenge zumindest teilweise zugeführt. Ein anderer Teil kann natürlich auch der Vorwärmung beispielsweise des Turbosatzes und der damit in Verbindung stehenden Rohrleitungen dienen.

Um bei der Erzeugung von heißem Zwischenüberhitzerdampf sicherzustellen, dass dem Zwischenüberhitzer während des Anfahrvorganges eine ausreichende Dampfmenge zugeführt wird, die notwendig ist, um eine ausreichende Kühlung derartiger Heizflächen des Dampferzeugers sicherzustellen, ist es zweckmäßig, dass der Zwischenüberhitzerdampf ausschließlich stromabwärts des Dampferzeugers als heißer Zwischenüberhitzerdampf vom Wasser/Dampf-Kreislauf abgezweigt und für die Speisewasservorwärmung genutzt wird.

Die erfindungsgemäße Nutzung der, vorzugsweise gesamten, übertragbaren Wärmeenergie und Wärmenergiemenge des im Dampferzeuger erzeugten Frischdampfes und/oder Zwischenüberhitzerdampfes lässt sich insbesondere dann vorteilhaft für eine Speisewasservorwärmung nutzen, wenn die Dampfzuführung zur Speisewasservorwärmung mittels einer Start-up-Bypassleitungsverbindung erfolgt. Die Erfindung sieht daher in weiterer Ausgestaltung des Verfahrens vor, dass eine, insbesondere die gesamte, im Dampferzeuger ohne Zwischenüberhitzung erzeugte Menge an Frischdampf stromabwärts des Dampferzeugers und stromaufwärts der mit Frischdampf beaufschlagbaren Turbine, insbesondere Hochdruckturbine, des Turbosatzes zunächst mittels einer vom Wasser/Dampf-Kreislauf abzweigenden Start-up-Bypassleitungsverbindung, insbesondere nahezu vollständig, der Hilfsdampfschiene und/oder der Hochdruckvorwärmung zugeführt wird.
Ebenso ist es gemäß Ausgestaltung des erfindungsgemäßen Verfahrens zweckmäßig, wenn eine, insbesondere die gesamte, im Dampferzeuger mit heißen Zwischenüberhitzerdampf erzeugender Zwischenüberhitzung erzeugte Menge an heißem Zwischenüberhitzerdampf stromabwärts einer mit Frischdampf beaufschlagbaren Hochdruckturbine und dem den heißen Zwischenüberhitzerdampf erzeugenden Zwischenüberhitzer sowie stromaufwärts der mit dem heißen Zwischenüberhitzerdampf beaufschlagbaren Turbine, insbesondere Mitteldruckturbine, des Turbosatzes zunächst mittels einer vom Wasser/Dampf-Kreislauf abzweigenden Start-up-Bypassleitungsverbindung, insbesondere nahezu vollständig, der Hilfsdampfschiene und/oder der Hochdruckvorwärmung zugeführt wird.

Bei einem Dampferzeuger ohne heiße Zwischenüberhitzerdampferzeugung und mit Turbosatz wird der Frischdampf demnach stromabwärts des Dampferzeugers und stromaufwärts einer mit Frischdampf beaufschlagbaren Turbine der Start-up-Bypassleitungsverbindung zugeführt. Bei einem Dampferzeuger mit heißer Zwischenüberhitzerdampferzeugung und mit Turbosatz wird der heiße Zwischenüberhitzerdampf demnach stromabwärts einer mit Frischdampf beaufschlagbaren Hochdruckturbine und dem den heißen Zwischenüberhitzerdampf erzeugenden Zwischenüberhitzer sowie stromaufwärts einer mit heißem Zwischenüberhitzerdampf beaufschlagbaren Turbine, insbesondere Mitteldruckturbine, der Start-up-Bypassleitungsverbindung zugeführt.

Eine solche Start-up-Bypassleitungsverbindung lässt sich zudem zweckmäßiger Weise dazu nutzen, den zugeführten Frischdampf oder den zugeführten heißen Zwischenüberhitzerdampf derart zu konditionieren, dass er bezüglich seines Druckes, seiner Temperatur und des Dampfmassenstromes an die an die Start-up-Bypassleitungsverbindung angeschlossenen Verbraucher, wie beispielsweise die Hochdruckvorwärmung, die im Wasser/Dampf-Kreislauf des dem Dampferzeuger zugeordneten Wasser/Dampf-Kreislaufs angeordnet ist, oder die Hilfsdampfschiene derart angepasst ist, dass die von diesen in Bezug auf die Dampfparameter gestellten Anforderungen erfüllt sind. Die Erfindung zeichnet sich in Weiterbildung daher auch dadurch aus, der Frischdampf und/oder der heiße Zwischenüberhitzerdampf in der Start-up-Bypassleitungsverbindung bezüglich seiner Dampfparameter Druck und Temperatur sowie seines Massenstrom an die Anforderungen der an die Start-up-Bypassleitungsverbindung angeschlossenen Dampfverbraucher Hilfsdampfschiene und/oder Hochdruckvorwärmung angepasst wird.

Auch bei diesen Ausführungsformen ist es zweckmäßig, wenn der Zwischenüberhitzerdampf ausschließlich stromabwärts des Dampferzeugers als heißer Zwischenüberhitzerdampf der Start-up-Bypassleitungsverbindung zugeführt wird.

Da es bei entsprechender Auslegung der Kapazitäten des Dampferzeugers und der Start-up- Bypassleitungsverbindung durchaus sein kann, dass gegebenenfalls gegen Ende des Anfahrvorganges die erzeugte Dampfmenge größer ist, als die in der Start-up-Bypassleitungsverbindung insgesamt förderbare Dampfmenge, ist für diesen Fall auch die Möglichkeit vorgesehen, den erzeugten Dampf dem im Wasser/Dampf-Kreislauf des Dampferzeugers angeordneten Kondensator zuzuführen. Die Erfindung sieht daher auch vor, dass ausschließlich der Teil der in dem Dampferzeuger während der jeweiligen Start- und Anfahrphase des Dampfkraftwerks erzeugten Frischdampf- oder heißen Zwischenüberhitzerdampfmenge einem im Wasser/Dampf-Kreislauf angeordneten Kondensator zugeführt wird, welcher das jeweils aktuelle Aufnahme- und/oder Fördervermögen der Start-up-Bypassleitungsverbindung übersteigt.

Für den Übergang vom Anfahrvorgang oder Start-up-Prozess hin zum Normalbetriebszustandes des Dampferzeugers sieht die Erfindung weiterhin vor, dass bei Annäherung an die oder Erreichen der für den Betrieb einer zugeordneten Turbine des Turbosatzes erforderlichen Dampfparameter im Frischdampf oder im heißen Zwischenüberhitzerdampf dessen/deren Zuführung zur Start-up-Bypassleitungsverbindung zurückgefahren und die Start-up-Bypassleitungsverbindung geschlossen sowie der Frischdampf oder der heiße Zwischenüberhitzerdampf der jeweils zugeordneten Turbine des Turbosatzes zugeleitet wird.

In analoger Weise zum erfindungsgemäßen Verfahren zeichnet sich auch das Dampfkraftwerk in weiterer Ausgestaltung der Erfindung dadurch aus, dass in der Start-up-Bypassleitungsverbindung eine den zugeführten Frischdampf oder den zugeführten heißen Zwischenüberhitzerdampf an die von den an Endbereichen der Start-up-Bypassleitungsverbindung angeschlossenen Verbrauchern Hilfsdampfschiene und Hochdruckvorwärmung benötigten Dampfparameter anpassende Dampfkonditioniervorrichtung angeordnet ist. Bei der Dampfkonditioniervorrichtung handelt es sich insbesondere um eine Dampfreduzierstation.

Schließlich zeichnet sich das erfindungsgemäße Dampfkraftwerk in Weiterbildung noch dadurch aus, dass die Hilfsdampfschiene mit einem Speisewasserbehälter, einem Dampf-Luftvorwärmer des Dampferzeugers und der Hochdruckturbine des Turbosatzes in Leitungsverbindung steht.

Die Erfindung ist nachstehend anhand einer Zeichnung beispielhaft näher erläutert. Diese zeigt in
- Fig. 1: in schematischer Prinzipdarstellung ein erfindungsgemäßes Ausführungsbeispiel eines Dampferzeugers ohne Zwischenüberhitzung des Dampfes mit einem im angeschlossenen Wasser/Dampf-Kreislauf zugeordnet angeordneten Turbosatz und in
- Fig. 2: in ebenfalls schematischer Prinzipdarstellung ein alternatives erfindungsgemäßes Ausführungsbeispiel eines Dampferzeugers mit Zwischenüberhitzung des Dampfes und einem im angeschlossenen Wasser/Dampf-Kreislauf zugeordnet angeordneten Turbosatz.

Die Figur 1 zeigt in einer schematischen Übersichtsdarstellung einen Dampferzeuger 1 eines Dampfkraftwerkes mit angeschlossenem Wasser/Dampf-Kreislauf 2. In dem Wasser/Dampf-Kreislauf 2 ist eine Hochdruckturbine 3 angeordnet, welcher in dem Dampferzeuger 1 erzeugter Frischdampf 4 (FD) zuführbar ist.

Ausgangsseitig der Hochdruckturbine 3 mündet der Wasser/Dampf-Kreislauf 2 in einen Kondensator 5 ein. Um die Hochdruckturbine 3 herum führt eine eine Hochdruck-Umleitstation 6 (HDU) aufweisende Bypassleitung 7, die ebenfalls in den Kondensator 5 einmündet. In dem Kondensator 5 wird der Dampf kondensiert und dann im Wasser/Dampf-Kreislauf 2 mittels einer Niederdruckpumpe 8 einer Niederdruckvorwärmung 9 und einem Speisewasserbehälter 10 zugeführt. Vom Speisewasserbehälter 10 wird das Speisewasser mittels einer Speisewasserpumpe 11 im Wasser/Dampf-Kreislauf 2 einer Hochdruckvorwärmung 12 zugeführt, von welcher das Speisewasser dann dem Dampferzeuger 1 zugeführt wird. Dem Wasser/Dampf-Kreislauf 2 ist eine Hilfsdampf führende Hilfsdampfschiene 13 zugeordnet, der beim Anfahren in der Regel mittels eines öl- oder gasbefeuerten Hilfsdampferzeugers 14 erzeugter Dampf zugeführt wird. Mithilfe des in der Hilfsdampfschiene 13 geführten Dampfes kann dem Speisewasserbehälter 10, dem Dampf-Luftvorwärmer 26 des Dampferzeugers 1 sowie der Hochdruckturbine 3 Dampf entweder als Sperrdampf oder zur Ausnutzung des im Dampf enthaltenen Wärmeinhaltes zugeführt werden. In der durch die Pfeile 15 angedeuteten Strömungsrichtung des Wasser/Dampf-Kreislaufes 2 gesehen stromabwärts der Frischdampferzeugung 19 im Dampferzeuger 1 und stromaufwärts der Turbine 3 zweigt vom Wasser/Dampf-Kreislauf 2 eine Start-up-Bypassleitungsverbindung 16 ab, die mit einem Endbereich 16a in den Hochdruckvorwärmer 12 einmündet und mit einem anderen Endbereich 16b in die Hilfsdampfschiene 13 einmündet. Die Hilfsdampfschiene 13 ihrerseits ist über eine Leitungsverbindung 17 mit dem Speisewasserbehälter 10 in diesen mit Dampf beaufschlagbarer Weise verbunden.

Während des Anfahrvorganges eines diese Ausgestaltung einer Dampferzeugung ohne Zwischenüberhitzung des Dampfes mit einem im Wasser/Dampf-Kreislauf 2 angeordneten Turbosatz 3a aufweisenden Dampfkraftwerks wird während der Start- und Anfahrphase des Dampferzeugers 1 zugeführtes Speisewasser im Dampferzeuger 1 zu Frischdampf 4 (FD) umgewandelt. Solange der erzeugte Frischdampf 4 nicht die Anforderungen des Turbosatzes 3a, insbesondere der Hochdruckturbine 3, hinsichtlich der für dessen/deren Betrieb notwendigen Dampfparameter Dampfdruck, Dampftemperatur und Dampfmassenstrom erfüllt, wird der Frischdampf 4 durch die Start-up-Bypassverbindungsleitung 16 der Hilfsdampfschiene 13 sowie der Hochdruckvorwärmung 12 zugeführt. In der Start-up-Bypassverbindungsleitung 16 ist eine Dampfkonditioniervorrichtung 18 in Form einer Dampfreduzierstation angeordnet und ausgebildet, mit welcher der zugeführte Frischdampf 4 an die von den an die Start-up-Bypassverbindungsleitung 16 unmittelbar oder mittelbar angeschlossenen Verbraucher hinsichtlich der benötigten Dampfparameter gestellten Anforderungen angepasst wird. Im Ausführungsbeispiel nach der Figur 1 wird der der Start-up-Bypassverbindungsleitung 16 zugeführte Frischdampf 4 für die Vorwärmung des Speisewassers eingesetzt und diesbezüglich über den Leitungsteil 16b der Hilfsdampfschiene 13 und von dort über die Leitung 17 dem Speisewasserbehälter 10 sowie über den Leitungsteil 16a der Hochdruckvorwärmung 12 zugeführt. Wenn während der Start- und Anfahrphase des Dampferzeugers 1 die erzeugte Frischdampfmenge 4 das Fassungsvermögen oder Fördervolumen der Start-up-Bypassverbindungsleitung 16 übersteigt, wird der überschüssige Frischdampfanteil der Bypassleitung 7 und der Hochdruck-Umleitstation 6 zugeführt und danach in den Kondensator 5 eingeleitet.

Die Ausführungsform nach der Figur 2 unterscheidet sich von der nach der Figur 1 dadurch, dass hier der Dampferzeuger 1a neben der Frischdampferzeugung 19 auch eine heißen Zwischenüberhitzerdampf 20 (HZÜ) erzeugende Zwischenüberhitzung 21 umfasst. Außerdem umfasst der im Wasser/Dampf-Kreislauf 2 angeordnete Turbosatz 3b eine Hochdruckturbine 3 und eine Mitteldruckturbine 22. Bei diesem Ausführungsbeispiel wird der Frischdampf 4 während der Start- und Anfahrphase des Dampferzeugers 1 über die Bypassleitung 7 solange an der Hochdruckturbine 3 vorbeigeleitet, wie die Dampfparameter des Frischdampfes 4 deren Betrieb nicht zulassen. Die Bypassleitung 7 mündet in einen sogenannten kalten Zwischenüberhitzerabschnitt 2a des Wasser/Dampf-Kreislaufes 2 ein, welcher kalten Zwischenüberhitzerdampf 4 der Zwischenüberhitzung 21 zuführt, mittels welcher in dem Dampferzeuger 1a heißer Zwischenüberhitzerdampf 20 (HZÜ) erzeugt wird. In diesem Ausführungsbeispiel zweigt die Start-up-Bypassverbindungsleitung 16 in Strömungsrichtung 15 des Wasser/Dampf-Kreislaufes 2 stromabwärts der Zwischenüberhitzung 21 und stromaufwärts der Mitteldruckturbine 22 von dem Wasser/Dampf-Kreislauf 2 ab und mündet mit ihren Enden 16b und 16a ebenfalls in der Hilfsdampfschiene 13 und in der Hochdruckvorwärmung 12. Auch ist in der Start-up-Bypassverbindungsleitung 16 eine Dampfkonditioniervorrichtung 18 in Form einer Dampfreduzierstation angeordnet. Die Mitteldruckturbine 22 ist mittels einer zweiten Bypassleitung 23 umgehbar, in welcher eine Niederdruck-Umleitstation 24 (NDU) angeordnet ist. Sowohl die zweite Bypassleitung 23 als auch der Ausgang der Mitteldruckturbine 22 münden in den Kondensator 5 ein. Die übrigen Elemente entsprechen denen der Ausführungsform nach der Figur 1 und sind auch mit denselben Bezugszeichen versehen. Bei dem mit dem Dampferzeuger 1a nach der Ausführungsform der Figur 2 ausgestatteten Dampfkraftwerk wird während der Start- und Anfahrphase des Dampferzeugers 1a im Hochdruckteil 19a des Dampferzeugers 1a Frischdampf 4 (FD) erzeugt. Solange dieser Frischdampf 4 nicht die Anforderungen der Hochdruckturbine 3 an die notwendigen Dampfparameter Druck, Temperatur und Dampfmassenstrom erfüllt, wird der Frischdampf 4 über die Bypassleitung 7 mit der Hochdruck-Umleitstation 6 nahezu vollständig in die kalte Zwischenüberhitzerschiene 2a (KZÜ) eingeleitet (kleine Dampfmengen werden für die Vorwärmung der Frischdampf-Leitung und der Turbine(n) verwendet). Der Dampf wird dann der Zwischenüberhitzung 21 im Dampferzeuger 1a zugeführt und es wird heißer Zwischenüberhitzerdampf 20 erzeugt. Dieser heiße Zwischenüberhitzerdampf 20 wird dann, solange er nicht die von der Mitteldruckturbine 22 für deren dauerhaften Betrieb notwendigen Dampfparameter, nämlich Dampfdruck, Dampftemperatur und Dampfmassenstrom, erfüllt, nahezu vollständig der Start-up-Bypassverbindungsleitung 16 zugeführt und hier mittels der Dampfkonditioniervorrichtung 18 an die an den Enden/Endbereichen 16a und 16b angeschlossenen Verbraucher bezüglich der dort benötigten Dampfparameter angepasst. Der heiße Zwischenüberhitzerdampf 20 wird demnach über das Ende 16a der Hochdruckvorwärmung 12 und mittels des Endes 16b der Hilfsdampfschiene 13 und von dort über die Leitung 17 dem Speisewasserbehälter 10 zugeführt, so dass der heiße Zwischenüberhitzerdampf 20 für die Speisewasservorwärmung genutzt wird. Sollte während der Start- und Anfahrphase des Dampferzeugers 1a die darin produzierte heiße Zwischenüberhitzerdampfmenge größer sein als die, die durch die Start-up-Bypassverbindungsleitung 16 förderbar ist, wird die überschüssige Zwischenüberhitzerdampfmenge der zweiten Bypassleitung 23 und der darin angeordneten Niederdruck-Umleitstation 24 zugeführt. Erst wenn der in der Zwischenüberhitzung 21 des Dampferzeugers 1a erzeugte heiße Zwischenüberhitzerdampf 20 solche Dampfparameter aufweist, dass damit die Mitteldruckturbine 22 ausreichend betriebssicher betrieben werden kann, wird die Start-up-Bypassverbindungsleitung 16 geschlossen und wird der erzeugte heiße Zwischenüberhitzerdampf 20 der Mitteldruckturbine 22 zugeführt. In analoger Weise wird der erzeugte Frischdampf 4 dann, wenn er die für einen dauerhaften Betrieb der Hochdruckturbine 3 notwendigen Betriebsparameter aufweist, über die Hochdruckturbine 3 geleitet.

In analoger Weise wird beim Ausführungsbeispiel nach der Figur 1 der dort erzeugte Frischdampf 4 dann nicht mehr in die dortige Start-up-Bypassverbindungsleitung 16 eingeleitet, wenn der Frischdampf 4 die Dampfparameter aufweist, die für den dauerhaften Betrieb der dortigen Hochdruckturbine 3 bzw. den Turbosatz 3a notwendig sind.

Mit den in den Figuren 1 und 2 dargestellten Anlagebestandteilen eines Dampfkraftwerkes lässt sich während der Start- und Anfahrphase des Dampferzeugers 1 oder 1a während des Zeitraums der Start- und Anfahrphase, in welcher der erzeugte Frischdampf 4 (FD) und/oder der heiße Zwischenüberhitzerdampf 20 (HZÜ) die für einen Betrieb der im Wasser/Dampf-Kreislauf 2 stromabwärts der Frischdampferzeugung 19, 19a und/oder der heißen Zwischenüberhitzerdampferzeugung 21 angeordneten Turbinen 3, 22 erforderlichen Dampfparameter nicht erfüllt/erfüllen, zunächst vorzugsweise die gesamte übertragbare im Frischdampf 4 oder heißen Zwischenüberhitzerdampf 20 enthaltene Wärmenergie für eine Speisewasservorwärmung nutzen. Bei einem kohlebefeuerten Dampferzeuger 1, 1a eines Dampfkraftwerks der 800 MW-Klasse dauert diese Start- oder Anfahrphase zwischen 30 und 200 Minuten. Nach einer solchen Zeitspanne während des Anfahrvorganges oder des Start-up-Prozesses der Dampferzeuger 1 oder 1a befindet sich der Frischdampf 4 dann üblicherweise in einem Druck- und Temperaturbereich von ca. 110 bar und 450°C, der ausreicht, um die Hochdruckturbine 3 damit dauerhaft betreiben zu können. Während dieser Start- und Anfahrphase wird vorzugsweise der gesamte erzeugte Frischdampf 4 bei dem Dampferzeuger 1 ohne Zwischenüberhitzung nach der Figur 1 und wird vorzugsweise der gesamte erzeugte heiße Zwischenüberhitzerdampf 20 (HZÜ) bei dem Dampferzeuger 1a mit Zwischenüberhitzer gemäß Ausführungsform nach der Figur 2 zunächst insbesondere nahezu vollständig der Start-up-Bypassverbindungsleitung 16 und mittels dieser insbesondere nahezu vollständig einer der Speisewassererwärmung dienenden Vorrichtung oder Einrichtung, bei den Ausführungsbeispielen der Hilfsdampfschiene 13 und der Hochdruckvorwärmung 12 und von der Hilfsdampfschiene 13 über die Leitung 17 dem Speisewasserbehälter 10, zugeführt. Es wird lediglich vorzugsweise der gesamte erzeugte Frischdampf oder der gesamte erzeugte heiße Zwischenüberhitzerdampf, insbesondere nahezu vollständig, über die Start-up-Bypassleitungsverbindung 16 geführt, da immer auch ein Teil der erzeugten Dampfmengen für die Vorwärmung des Turbosatzes und der damit in Verbindung stehenden zugehörigen Rohrleitungen verwendet wird und verwendet werden muss. Die für diese Vorwärmung genutzte Dampfmenge kann beim Frischdampf 2 % bis 35 % der erzeugten Frischdampfmenge betragen. Diese Rückintegration des Wärmeenergiegehaltes des erzeugten Frischdampfes 4 oder des erzeugten heißen Zwischenüberhitzerdampfes 20 in die Speisewasservorwärmung erfolgt solange, bis der Frischdampf 4 oder der heiße Zwischenüberhitzerdampf 20 die für den Betrieb der jeweils nachgeschalteten Turbine notwendigen Dampfparameter aufweist. Sind diese erreicht oder nahezu annähernd erreicht, wird die Verbindung vom Wasser/Dampf-Kreislauf 2 in die Start-up-Bypassverbindungsleitung 16 langsam geschlossen und werden der Frischdampf 4 im Ausführungsbeispiel nach der Figur 1 und der heiße Zwischenüberhitzerdampf 20 beim Ausführungsbeispiel nach der Figur 2 den jeweils zugeordneten Turbinen 3 oder 22 des jeweiligen Turbosatzes 3a, 3b zugeleitet.

Für die Durchführung des erfindungsgemäßen Verfahrens ergeben sich hinsichtlich der Dampfentnahmemenge und der Kessellast, bei der die Frischdampf- oder heiße Zwischenüberhitzerdampfmenge entnommen wird, keine Begrenzungen. Neben den weiter oben bereits angegebenen Vorteilen führt die Anwendung des erfindungsgemäßen Verfahrens auch zu einer schnelleren Vorwärmung der zur Mitteldruckturbine 22 führenden dampfführenden Leitungen und ergeben sich längere Standzeiten für dickwandige Bauteile des Dampferzeugers. Weiterhin erfordert die Durchführung des erfindungsgemäßen Verfahrens einen niedrigeren Energieeigenbedarf für den Betrieb eines Kühlturms und von Kühlwasserpumpen, da weniger Dampf in den Kondensator 5 eingeleitet wird. Für im Abgasstrom befindliche DENOX-Anlagen ergeben sich Möglichkeiten für eine frühere Zuschaltung, da im den Dampferzeugern 1 oder 1a jeweils zugeordneten Economizer aufgrund der Speisewasservorerwärmung gegenüber den üblichen Verfahren nach dem Stand der Technik höhere Temperaturen herrschen. Insgesamt ergibt sich ein verbesserter Anlagenwirkungsgrad beim Anfahren der Dampferzeuger 1 und 1a.

In nicht dargestellter Weise kann der Dampferzeuger 1 oder 1a wie üblich einen Economizer, einen Verdampfer, einen Überhitzer, nämlich den Dampferzeuger 1 mit einem bzw. dem Hochdruckteil 19a des Dampferzeugers 1 oder den Dampferzeuger 1a mit einem Zwischenüberhitzer 21 und einem Hochdruckteil 19a des Dampferzeugers 1a umfassen.

Bei einem häufigeren Anfahren eines mit dem erfindungsgemäßen Verfahren zum Betrieb des Dampfkraftwerkes während der Start-up und Anfahrphase eines Dampferzeugers 1, 1a ausgestatteten Kraftwerkes, beispielsweise eines Steinkohlekraftwerkes der 800 Megawatt Klasse, lassen sich betriebswirtschaftliche Vorteile erzielen. So lassen sich bei einem solchen Kraftwerk der 800 MW-Klasse bei einem Kaltstart ca. 7,5 t Heizöl für die Hilfsdampferzeugung einsparen und lässt sich der Startvorgang um 5 bis 10 Minuten verkürzen. Bei einem Warmstart lassen sich ca. 6 t Heizöl einsparen und lässt sich der Startvorgang bzw. der Anfahrvorgang um 5 Minuten verkürzen. Bei einem Heißstart des Dampferzeugers lassen sich ca. 4,5 t Heizöl einsparen und lässt sich der Startvorgang um ca. 5 Minuten verkürzen.

Das erfindungsgemäße Verfahren kann bei jeder Art von Dampfkraftwerk Anwendung finden. Insbesondere bei Dampferzeugeranlagen zur Stromerzeugung, bei welchen die Turbinen einen Generator 25 zur Stromerzeugung antreiben, wie beispielsweise Braunkohledampferzeugern oder Steinkohledampferzeugern oder Abhitzekesseln und Dampferzeugern von Solarthermieanlagen, ist das erfindungsgemäße Verfahren und die damit verbundene Wärmerückintegration des erzeugten Dampfs über die Speisewasservorwärmung in das dem Dampferzeuger 1 oder 1a zugeführte Speisewasser von Vorteil.

Die Länge der jeweiligen Start- und Anfahrphase des Dampfkraftwerks ergibt sich im Wesentlichen aus dem Beginn, zu welchem der erste Brenner des Dampferzeugers 1, 1a gestartet wird (Betätigung des "Feuer-ein"-Startknopfes), und dem Ende, das mit Abschluss der Synchronisierung des Generators 25 der zugeordneten Turbine oder des Turbosatzes 3a, 3b erreicht ist.

## Patentansprüche

1. Verfahren zum Betrieb eines Dampfkraftwerks während einer Start- und Anfahrphase eines Dampferzeugers (1, 1a) mit angeschlossenem Wasser/Dampf-Kreislauf (2), wobei der Dampferzeuger (1, 1a) eine Frischdampferzeugung (19) ohne Zwischenüberhitzung oder eine Frischdampferzeugung (19) mit einer nachgeschalteten Zwischenüberhitzung (21) aufweist und der Wasser/Dampf-Kreislauf (2) eine Hochdruckvorwärmung (12) und einen Speisewasserbehälter (10) umfasst sowie in dem Wasser/Dampf-Kreislauf (2) mindestens ein mindestens eine Turbine (3, 22) umfassender Turbosatz (3a, 3b) angeordnet ist und der Hochdruckvorwärmung (12) und dem Speisewasserbehälter (10) des Wasser/Dampf-Kreislaufs (2) eine dem Wasser/Dampf-Kreislauf (2) zumindest während der jeweiligen Start- und Anfahrphase des Dampferzeugers (1, 1a) mittels Hilfsbrennstoffen erzeugten Hilfsdampf zuführende Hilfsdampfschiene (13) zugeordnet ist, wobei während der Start- und Anfahrphase des Dampfkraftwerks bei einem Dampferzeuger (1) ohne Zwischenüberhitzung aus im Wasser/Dampf-Kreislauf (2) geführtem Speisewasser Frischdampf (4) erzeugt und während eines Zeitraumes oder des jeweiligen Zeitraumes der Start- und Anfahrphase, in welcher der erzeugte Frischdampf (4) die für einen Betrieb der im Wasser/Dampf-Kreislauf (2) stromabwärts der Frischdampferzeugung (19) angeordneten Turbine (3) des Turbosatzes (3a) erforderlichen Dampfparameter nicht erfüllt, zunächst der im Dampferzeuger (1) erzeugte Frischdampf (4) unter Nutzung seines übertragbaren Wärmeenergieinhalts der Hochdruckvorwärmung (12) oder der Hochdruckvorwärmung (12) und der Hilfsdampfschiene (13) zugeführt wird und dass während der Start- und Anfahrphase des Dampfkraftwerks bei einem Dampferzeuger (1a) mit Zwischenüberhitzung (21) aus im Wasser/Dampf-Kreislauf (2) geführtem Speisewasser Frischdampf (4) und heißer Zwischenüberhitzerdampf (20) erzeugt und während eines Zeitraumes oder des jeweiligen Zeitraumes der Start- und Anfahrphase, in welcher der erzeugte heiße Zwischenüberhitzerdampf (20) die für einen Betrieb der im Wasser/Dampf-Kreislauf (2) stromabwärts der heißen Zwischenüberhitzerdampf (20) erzeugenden Zwischenüberhitzung (21) angeordneten Turbine (22) des Turbosatzes (3b) erforderlichen Dampfparameter nicht erfüllt, zunächst der im Dampferzeuger (1a) erzeugte heiße Zwischenüberhitzerdampf (20) unter Nutzung seines übertragbaren Wärmeenergieinhalts der Hochdruckvorwärmung (12) oder der Hochdruckvorwärmung (12) und der Hilfsdampfschiene (13) zugeführt wird.

2. Verfahren nach Anspruch 1, **dadurch gekennzeichnet, dass** die gesamte im Dampferzeuger (1) ohne Zwischenüberhitzung (21) erzeugte Menge an Frischdampf (4) stromabwärts des Dampferzeugers (1) und stromaufwärts der mit Frischdampf (4) beaufschlagbaren Turbine (3), insbesondere Hochdruckturbine (3), des Turbosatzes (3a) zunächst mittels einer vom Wasser/Dampf-Kreislauf (2) abzweigenden Start-up-Bypassleitungsverbindung (16, 16a, 16b) vollständig der Hilfsdampfschiene (13) und/oder der Hochdruckvorwärmung (12) zugeführt wird.

3. Verfahren nach Anspruch 1, **dadurch gekennzeichnet, dass** die gesamte im Dampferzeuger (1a) mit heißen Zwischenüberhitzerdampf (20) erzeugender Zwischenüberhitzung (21) erzeugte Menge an heißem Zwischenüberhitzerdampf (20) stromabwärts einer mit Frischdampf (4) beaufschlagbaren Hochdruckturbine (3) und dem den heißen Zwischenüberhitzerdampf (20) erzeugenden Zwischenüberhitzer (21) sowie stromaufwärts der mit dem heißen Zwischenüberhitzerdampf (20) beaufschlagbaren Turbine (22), insbesondere Mitteldruckturbine (22), des Turbosatzes (3b) zunächst mittels einer vom Wasser/Dampf-Kreislauf (2) abzweigenden Start-up-Bypassleitungsverbindung (16, 16a, 16b) vollständig der Hilfsdampfschiene (13) und/oder der Hochdruckvorwärmung (12) zugeführt wird.

4. Verfahren nach Anspruch 2 oder 3, **dadurch gekennzeichnet, dass** der Frischdampf (4) oder der heiße Zwischenüberhitzerdampf (20) in der Start-up-Bypassleitungsverbindung (16, 16a, 16b) bezüglich seiner Dampfparameter Druck und Temperatur sowie seines Massenstroms an die Anforderungen der an die Start-up-Bypassleitungsverbindung (16, 16a, 16b) angeschlossenen Dampfverbraucher Hilfsdampfschiene (13) und/oder Hochdruckvorwärmung (12) angepasst wird.

5. Verfahren nach einem der Ansprüche 2 bis 4, **dadurch gekennzeichnet, dass** ausschließlich der Teil der in dem Dampferzeuger (1, 1a) während der jeweiligen Start- und Anfahrphase des Dampfkraftwerks erzeugten Frischdampf- und/oder heißen Zwischenüberhitzerdampfmenge einem im Wasser/Dampf-Kreislauf (2) angeordneten Kondensator (5) zugeführt wird, welcher das jeweils aktuelle Aufnahme- und/oder Fördervermögen der Start-up-Bypassleitungsverbindung (16, 16a, 16b) übersteigt.

6. Verfahren nach einem der Ansprüche 2 bis 5, **dadurch gekennzeichnet, dass** bei Annäherung an die oder Erreichen der für den Betrieb einer zugeordneten Turbine (3, 22) des Turbosatzes (3a, 3b) erforderlichen Dampfparameter im Frischdampf (4) und/oder im heißen Zwischenüberhitzerdampf (20) dessen/deren Zuführung zur Start-up-Bypassleitungsverbindung (16, 16a, 16b) zurückgefahren und die Start-up-Bypassleitungsverbindung (16, 16a, 16b) geschlossen sowie der Frischdampf (4) und/oder der heiße Zwischenüberhitzerdampf (20) der jeweils zugeordneten Turbine (3, 22) des Turbosatzes (3a, 3b) zugeleitet wird.

7. Dampfkraftwerk mit einem Dampferzeuger (1, 1a) mit angeschlossenem Wasser/Dampf-Kreislauf (2) zur Durchführung eines Verfahrens nach einem der Ansprüche 1 - 6, das einen Dampferzeuger (1) mit einer Frischdampferzeugung (19) ohne Zwischenüberhitzung oder einen Dampferzeuger (1a) mit einer Frischdampferzeugung (19) mit einer nachgeschalteten Zwischenüberhitzung (21) aufweist, wobei der Wasser/Dampf-Kreislauf (2) eine Hochdruckvorwärmung (12) und einen Speisewasserbehälter (10) umfasst sowie in dem Wasser/Dampf-Kreislauf (2) mindestens ein mindestens eine Turbine (3, 22) umfassender Turbosatz (3a, 3b) angeordnet ist und der Hochdruckvorwärmung (12) und dem Speisewasserbehälter (10) des Wasser/Dampf-Kreislaufs (2) eine dem Wasser/Dampf-Kreislauf (2) zumindest während einer jeweiligen Start- und Anfahrphase des Dampferzeugers (1, 1a) Hilfsdampf zuführende Hilfsdampfschiene (13) zugeordnet ist, **dadurch gekennzeichnet, dass** der in der Hilfsdampfschiene (13) geführte Hilfsdampf mittels eines, in der Regel öl- oder gasgefeuerten, Hilfsdampferzeugers erzeugt wird und, dass der Dampferzeuger (1) ohne Zwischenüberhitzung stromabwärts des Dampferzeugers (1) und stromaufwärts einer mit Frischdampf (4) beaufschlagbaren Turbine (3), insbesondere Hochdruckturbine (3), des Turbosatzes (3a) eine Frischdampf (4) vom Wasser/Dampf-Kreislauf (2) abzweigende und zu der Hilfsdampfschiene (13) und der Hochdruckvorwärmung (12) führende Start-up-Bypassleitungsverbindung (16, 16a, 16b) aufweist und dass der Dampferzeuger (1a) mit heißen Zwischenüberhitzerdampf (20) erzeugender Zwischenüberhitzung (21) stromabwärts einer mit Frischdampf (4) beaufschlagbaren Hochdruckturbine (3) und dem den heißen Zwischenüberhitzerdampf (20) erzeugenden Zwischenüberhitzer (21) sowie stromaufwärts einer mit dem heißen Zwischenüberhitzerdampf (20) beaufschlagbaren Turbine (22), insbesondere Mitteldruckturbine (22), des Turbosatzes (3b) eine heißen Zwischenüberhitzerdampf (20) vom Wasser/Dampf-Kreislauf (2) abzweigende und zu der Hilfsdampfschiene (13) und der Hochdruckvorwärmung (12) führende Start-up-Bypassleitungsverbindung (16, 16a, 16b) aufweist.

8. Dampfkraftwerk nach Anspruch 7, **dadurch gekennzeichnet, dass** in der Start-up-Bypassleitungsverbindung (16, 16a, 16b) eine den zugeführten Frischdampf (4) oder den zugeführten heißen Zwischenüberhitzerdampf (20) an die von den an Endbereichen (16a, 16b) der Start-up-Bypassleitungsverbindung (16, 16a, 16b) angeschlossenen Verbrauchern Hilfsdampfschiene (13) und Hochdruckvorwärmung (12) benötigten Dampfparameter anpassende Dampfkonditioniervorrichtung (18) angeordnet ist.

9. Dampfkraftwerk nach Anspruch 7 oder 8, **dadurch gekennzeichnet, dass** die Hilfsdampfschiene (13) mit einem Speisewasserbehälter (10), einem Luftvorwärmer (26) des Dampferzeugers (1, 1a) und der Hochdruckturbine (3) des Turbosatzes (3a, 3b) in Leitungsverbindung steht.

## Claims

1. Method for operating a steam power station during a start and start-up phase of a steam generator (1, 1a) with connected water/steam circuit (2), the steam generator (1, 1a) including a live steam generator (19) without intermediate superheater or a live steam generator (19) with a downstream intermediate superheater (21), and the water/steam circuit (2) comprising a high-pressure preheater (12) and a feedwater container (10), and at least one turbo set (3a, 3b) comprising at least one turbine (3, 22) being arranged in the water/steam circuit (2), and an auxiliary steam rail (13) being assigned to the high-pressure preheater (12) and the feedwater container (10) of the water/steam circuit (2), which supplies the water/steam circuit (2) at least during the respective start and start-up phase of the steam generator (1, 1a) with auxiliary steam generated by means of auxiliary fuels,
wherein,
during the start and start-up phase of the steam power station, in a steam generator (1) without intermediate superheater, live steam (4) is produced from feedwater guided in the water/steam circuit (2), and, during a period or the respective period of the start and start-up phase in which the live steam (4) produced does not fulfil the steam parameters required for operation of the turbine (3) of the turbo set (3a) arranged in the water/steam circuit (2) downstream of the live steam generator (19), the live steam (4) produced in the steam generator (1) is first fed to the high-pressure preheater (12) or to the high-pressure preheater (12) and to the auxiliary steam rail (13) using its transferable thermal energy content, and that, during the start and start-up phase of the steam power station, in a steam generator (1a) with intermediate superheater (21), live steam (4) and hot intermediate superheater steam (20) are generated from feedwater guided in the water/steam circuit (2), and during a period or the respective period of the start and start-up phase, in which the hot intermediate superheater steam (20) produced does not fulfil the steam parameters required for operation of the turbine (22) of the turbo set (3b) arranged in the water/steam circuit (2) downstream of the intermediate superheater (21) producing hot intermediate superheater steam (20), first the hot intermediate superheater steam (20) produced in the steam generator (1a) is fed to the high-pressure preheater (12) or the high-pressure preheater (12) and the auxiliary steam rail (13) using its transferable thermal energy content.

2. Method according to claim 1, **characterized in that** the entire amount of live steam (4) generated in the steam generator (1) without intermediate superheater (21) is, by means of a start-up bypass line connection (16, 16a, 16b) branching off from the water/steam circuit (2), first supplied completely to the auxiliary steam rail (13) and/or the high-pressure preheater (12) downstream of the steam generator (1) and upstream of the turbine (3), in particular a high-pressure turbine (3), of the turbo set (3a), to which live steam (4) can be applied.

3. Method according to claim 1, **characterized in that** the entire amount of hot intermediate superheater steam (20) generated in the steam generator (1a) with intermediate superheater (21) producing hot intermediate superheater steam (20) is, by means of a start-up bypass line connection (16, 16a, 16b) branching off from the water/steam circuit (2), first supplied completely to the auxiliary steam rail (13) and/or the high-pressure preheater (12) downstream of a high-pressure turbine (3) to which live steam (4) can be applied and of the intermediate superheater (21) producing the hot intermediate superheater steam (20), as well as upstream of the turbine (22), in particular a medium-pressure turbine (22), of the turbo set (3b), to which the hot intermediate superheater steam (20) can be applied.

4. Method according to claim 2 or 3, **characterized in that** the live steam (4) or the hot intermediate superheater steam (20) is adapted in the start-up bypass line connection (16, 16a, 16b) with respect to its steam parameters, namely pressure and temperature, as well as its mass flow rate to the requirements of the steam consumers, namely the auxiliary steam rail (13) and/or the high-pressure preheater (12), connected to the start-up bypass line connection (16, 16a, 16b) .

5. Method according to any one of claims 2 to 4, **characterized in that** only the part of the live steam and/or hot intermediate superheater steam amount produced in the steam generator (1, 1a) during the respective start and start-up phase of the steam power station is fed to a condenser (5) arranged in the water/steam circuit (2), which exceeds the respectively current receiving and/or conveying capacity of the start-up bypass line connection (16, 16a, 16b) .

6. Method according to any one of claims 2 to 5, **characterized in that**, upon approaching or reaching the steam parameters required for the operation of an associated turbine (3, 22) of the turbo set (3a, 3b) in the live steam (4) and/or in the hot intermediate superheater steam (20), the supply to the start-up bypass line connection (16, 16a, 16b) thereof is reduced and the start-up bypass line connection (16, 16a, 16b) is closed and the live steam (4) and/or the hot superheater steam (20) is fed to the respectively associated turbine (3, 22) of the turbo set (3a, 3b) .

7. Steam power station with a steam generator (1, 1a) with connected water/steam circuit (2) for carrying out a method according to any one of claims 1 to 6, comprising a steam generator (1) with live steam generator (19) without intermediate superheater or a steam generator (1a) with live steam generator (19) with a downstream intermediate superheater (21), the water/steam circuit (2) comprising a high-pressure preheater (12) and a feedwater container (10), and at least one turbo set (3a, 3b) comprising at least one turbine (3, 22) being arranged in the water/steam circuit (2), and an auxiliary steam rail (13) supplying auxiliary steam to the water/steam circuit (2) at least during a respective start and start-up phase of the steam generator (1, 1a) being associated with the high-pressure preheater (12) and the feedwater container (10) of the water/steam circuit (2), **characterized in that** the auxiliary steam guided in the auxiliary steam rail (13) is produced by means of an auxiliary steam generator, which is normally oil or gas-fired, and **in that** the steam generator (1) without intermediate superheater comprises, downstream of the steam generator (1) and upstream of a turbine (3), in particular a high-pressure turbine (3), of the turbo set (3a), to which live steam (4) can be applied, a start-up bypass line connection (16, 16a, 16b) branching off live steam (4) from the water/steam circuit (2) and leading it to the auxiliary steam rail (13) and the high-pressure preheater (12), and **in that** the steam generator (1a) with intermediate superheater (21) generating hot intermediate superheater steam (20) comprises, downstream of a high-pressure turbine (3) to which live steam (4) can be applied and of the intermediate superheater (21) generating the hot intermediate superheater steam (20) as well as upstream of a turbine (22), in particular a medium-pressure turbine (22), of the turbo set (3b), to which the hot intermediate superheater steam (20) can be applied, a start-up bypass line connection (16, 16a, 16b) branching off hot intermediate superheater steam (20) from the water/steam circuit (2) and leading it to the auxiliary steam rail (13) and the high-pressure preheater (12) .

8. Steam power station according to claim 7, **characterized in that** a steam conditioning device (18) is arranged in the start-up bypass line connection (16, 16a, 16b), which adapts the supplied live steam (4) or the supplied hot intermediate superheater steam (20) to the steam parameters required by the consumers, namely the auxiliary steam rail (13) and the high-pressure preheater (12), connected to end regions (16a, 16b) of the start-up bypass line connection (16, 16a, 16b).

9. Steam power station according to claim 7 or 8, **characterized in that** the auxiliary steam rail (13) is in line connection with a feedwater container (10), an air preheater (26) of the steam generator (1, 1a) and the high-pressure turbine (3) of the turbo set (3a, 3b).

## Revendications

1. Procédé d'exploitation d'une centrale à vapeur pendant une phase de départ et de démarrage d'un générateur de vapeur (1, 1a) avec un circuit eau/vapeur (2) raccordé, le générateur de vapeur (1, 1a) comprenant une production de vapeur fraîche (19) sans surchauffe intermédiaire ou une production de vapeur fraîche (19) avec une surchauffe intermédiaire (21) branchée en aval et le circuit eau/vapeur (2) comprenant un préchauffage à haute pression (12) et un réservoir d'eau d'alimentation (10) ainsi que, dans le circuit eau/vapeur (2), au moins un groupe turbogénérateur (3a, 3b) comprenant au moins une turbine (3, 22) étant disposé et au préchauffage à haute pression (12) et au réservoir d'eau d'alimentation (10) du circuit eau/vapeur (2) correspond un rail de vapeur auxiliaire (13) introduisant la vapeur auxiliaire produite au moyen de combustibles auxiliaires dans le circuit eau/vapeur (2) au moins pendant la phase de départ et de démarrage du générateur de vapeur (1, 1a),
moyennant quoi, pendant la phase de départ et de démarrage du générateur de la centrale à vapeur, dans le cas d'un générateur de vapeur (1) sans surchauffe intermédiaire, de la vapeur fraîche (4) est produite à partir de l'eau d'alimentation guidée dans le circuit eau/vapeur (2) et pendant une période ou la période correspondante de la phase de départ et de démarrage, dans laquelle la vapeur fraîche (4) produite ne respecte pas les paramètres de la vapeur nécessaires pour un fonctionnement de la turbine (3) du groupe turbogénérateur (3a), disposée dans le circuit eau/vapeur (2) en aval de la production de vapeur fraîche (19), la vapeur fraîche (4) produite dans le générateur de vapeur (1) est d'abord, à l'aide de sa teneur en énergie thermique transmissible, introduit dans le préchauffage à haute pression (12) ou le préchauffage à haute pression (12) et le rail de vapeur auxiliaire (13) et en ce que, pendant la phase de départ et de démarrage de la centrale à vapeur, dans le cas d'un générateur de vapeur (1a) avec surchauffe intermédiaire (21), à partir de l'eau d'alimentation guidée dans le circuit eau/vapeur (2), de vapeur fraîche (4) et de la vapeur de surchauffe intermédiaire chaude (20) sont produites et, pendant une période ou la période correspondante de la phase de départ et de démarrage, dans laquelle la vapeur de surchauffe intermédiaire chaude (20) produite ne respecte pas les paramètres de vapeur nécessaires pour un fonctionnement de la turbine (22) du groupe turbogénérateur (3b), disposée dans le circuit eau/vapeur (2) en aval de la surchauffe intermédiaire (21) produisant la vapeur de surchauffe intermédiaire chaude (20), la vapeur de surchauffe intermédiaire chaude (20) produite dans le générateur de vapeur (1a) est d'abord, à l'aide de sa teneur en énergie thermique transmissible, introduite dans le préchauffage à haute pression (12) ou le préchauffage à haute pression (12) et le rail de vapeur auxiliaire (13).

2. Procédé selon la revendication 1, **caractérisé en ce que** l'ensemble de la quantité de vapeur fraîche (4) produite dans le générateur de vapeur (1) sans surchauffe intermédiaire (21) est introduite, en aval du générateur de vapeur (1) et en amont de la turbine (3) pouvant être alimentée en vapeur fraîche (4), plus particulièrement une turbine à haute pression (3), du groupe turbogénérateur (3a), d'abord au moyen d'une liaison par conduite de dérivation de démarrage (16, 16a, 16b) bifurquant du circuit eau/vapeur (2), entièrement dans le rail de vapeur auxiliaire (13) et/ou le préchauffage à haute pression (12).

3. Procédé selon la revendication 1, **caractérisé en ce que** l'ensemble de la quantité de vapeur de surchauffe intermédiaire chaude (20) produite dans le générateur de vapeur (1a) avec la surchauffe intermédiaire (21) produisant la vapeur de surchauffe intermédiaire chaude (20) est introduite, en aval d'une turbine à haute pression (3) pouvant être alimentée en vapeur fraîche (4) et du surchauffeur intermédiaire (21) produisant la vapeur de surchauffe intermédiaire chaude (20) ainsi qu'en amont de la turbine (22) pouvant être alimentée en vapeur de surchauffe intermédiaire chaude (20), plus particulièrement une turbine à moyenne pression (22), du groupe turbogénérateur (3b), d'abord au moyen d'une liaison par conduite de dérivation de démarrage (16, 16a, 16b) bifurquant du circuit eau/vapeur (2), entièrement dans le rail de vapeur auxiliaire (13) et/ou le préchauffage à haute pression (12).

4. Procédé selon la revendication 2 ou 3, **caractérisé en ce que** la vapeur fraîche (4) ou la vapeur de surchauffe intermédiaire chaude (20) est adaptée, dans la liaison par conduite de dérivation de démarrage (16, 16a, 16b), en ce qui concerne ses paramètres de vapeur pression et température ainsi que son débit massique, aux exigences des consommateurs de vapeur raccordés à la liaison par conduite de dérivation de démarrage (16, 16a, 16b), le rail de vapeur auxiliaire (13) et/ou le préchauffage à haute pression (12).

5. Procédé selon l'une des revendications 2 à 4, **caractérisé en ce que** seule la partie de la quantité de vapeur fraîche et/ou de vapeur de surchauffe intermédiaire chaude produite dans le générateur de vapeur (1, 1a), pendant la phase de départ et de démarrage de la centrale à vapeur, qui dépasse la capacité actuelle d'absorption et/ou de convoyage de la liaison par conduite de dérivation de démarrage (16, 16a, 16b), est introduite dans un condensateur (5) disposé dans le circuit eau/vapeur (2).

6. Procédé selon l'une des revendications 2 à 5, **caractérisé en ce que**, lorsque les paramètres approchent ou atteignent les paramètres de vapeur nécessaires pour le fonctionnement d'une turbine (3, 22) correspondante du groupe turbogénérateur (3a, 3b) dans la vapeur fraîche (4) et/ou dans la vapeur de surchauffe intermédiaire chaude (20), leur introduction dans la liaison par conduite de dérivation de démarrage (16, 16a, 16b) est retournée et la liaison par conduite de dérivation de démarrage (16, 16a, 16b) est fermée et la vapeur fraîche (4) et/ou la vapeur de surchauffe intermédiaire chaude (20) est introduite dans la turbine (3, 22) correspondante du groupe turbogénérateur (3a, 3b).

7. Centrale à vapeur avec un générateur de vapeur (1, 1a) avec un circuit eau/vapeur (2) raccordé, pour l'exécution d'un procédé selon l'une des revendications 1 à 6, qui comprend un générateur de vapeur (1) avec une production de vapeur fraîche (19) sans surchauffe intermédiaire ou un générateur de vapeur (1a) avec une production de vapeur fraîche (19) avec une surchauffe intermédiaire (21) disposée en aval, le circuit eau/vapeur (2) comprenant un préchauffage à haute pression (12) et un réservoir d'eau d'alimentation (10) ainsi que, dans le circuit eau/vapeur (2), au moins un groupe turbogénérateur (3a, 3b) comprenant au moins une turbine (3, 22) est disposé et, au préchauffage à haute pression (12) et au réservoir d'eau d'alimentation (10) du circuit eau/vapeur (2) correspond un rail de vapeur auxiliaire (13) introduisant de la vapeur auxiliaire dans le circuit eau/vapeur (2) au moins pendant une phase de départ et de démarrage correspondante du générateur de vapeur (1, 1a), **caractérisé en ce que** la vapeur auxiliaire guidée dans le rail de vapeur auxiliaire (13) est produite au moyen d'un générateur de vapeur auxiliaire, généralement chauffé à l'huile ou au gaz, et **en ce que** le générateur de vapeur (1) sans surchauffe intermédiaire comprend, en aval du générateur de vapeur (1) et en amont d'une turbine (3) pouvant être alimentée en vapeur fraîche (4), plus particulièrement une turbine à haute pression (3), du groupe turbogénérateur (3a), comprend une liaison par conduite de dérivation de démarrage (16, 16a, 16b) faisant bifurquer la vapeur fraîche (4) du circuit eau/vapeur (2) et la conduisant vers le rail de vapeur auxiliaire (13) et le préchauffage à haute pression (12) et **en ce que** le générateur de vapeur (1a) avec une surchauffe intermédiaire (21) produisant une vapeur de surchauffe intermédiaire chaude (20) comprend, en aval d'une turbine à haute pression (3) pouvant être alimentée en vapeur fraîche (4) et du surchauffeur intermédiaire (21) produisant la vapeur de surchauffe intermédiaire chaude (20) ainsi qu'en amont d'une turbine (22) pouvant être alimentée en vapeur de surchauffe intermédiaire chaude (20), plus particulièrement une turbine à moyenne pression (22), du groupe turbogénérateur (3b), une liaison par conduite de dérivation de démarrage (16, 16a, 16b) faisant bifurquer la vapeur la vapeur de surchauffe intermédiaire chaude (20) du circuit eau/vapeur (2) et la conduisant vers le rail de vapeur auxiliaire (13) et le préchauffage à haute pression (12).

8. Centrale à vapeur selon la revendication 7, **caractérisée en ce que**, dans la liaison par conduite de dérivation de démarrage (16, 16a, 16b), est disposé un dispositif de conditionnement de vapeur (18) adaptant la vapeur fraîche (4) introduite ou la vapeur de surchauffe intermédiaire chaude (20) introduite aux paramètres de vapeur requis par les consommateurs raccordés aux extrémités (16a, 16b) de la liaison par conduite de dérivation de démarrage (16, 16a, 16b), le rail de vapeur auxiliaire (13) et le préchauffage à haute pression (12).

9. Centrale à vapeur selon la revendication 7 ou 8, **caractérisée en ce que** le rail de vapeur auxiliaire (13) est relié par des conduites à un réservoir d'eau d'alimentation (10), un préchauffage d'air (26) du générateur de vapeur (1, 1a) et à la turbine à haute pression (3) du groupe turbogénérateur (3a, 3b).
